# EUROPÄISCHE PATENTSCHRIFT

(11) **EP 0 670 388 B1**
(45) Veröffentlichungstag und Bekanntmachung des Hinweises auf die Patenterteilung: **02.06.1999**
(21) Anmeldenummer: 95102961.0
(22) Anmeldetag: 02.03.1995
(51) Int. Cl.: E01H 1/02

(54) **Kehrvorrichtung**
Sweeping device
Dispositif de balayage

(30) Priorität: 04.03.1994 DE 4407322
(43) Veröffentlichungstag der Anmeldung: 06.09.1995
(73) Patentinhaber: Alfred Kärcher GmbH & Co., 71364 Winnenden (DE)
(72) Erfinder: Urban, Uwe, D-71384 Weinstadt (DE); Röck, Dirk, D-74385 Pleidelsheim (DE)
(74) Vertreter: Hoeger, Stellrecht & Partner

(56) Entgegenhaltungen:
- CH-A- 416 974
- DE-A- 2 411 471
- FR-A- 2 071 158
- FR-A- 2 669 050
- US-A- 4 926 517

## Beschreibung

Die Erfindung betrifft eine Kehrvorrichtung mit einem Fahrgestell und mit einer um eine Drehachse drehbar an diesem gelagerten Kehrwalze mit je einer lösbaren Lagerung an beiden Stirnseiten der Kehrwalze.

Beim Betrieb derartiger Kehrvorrichtungen werden die mit Borsten bestückten Kehrwalzen abgenützt, so daß regelmäßig eine Auswechslung der Kehrwalzen notwendig ist. Dies ist bei bekannten Kehrwalzen relativ schwierig, da normalerweise die Lagerung der Kehrwalze an den Stirnseiten abgebaut werden muß, um die Kehrwalzen nach der Lösung der Lagerung in Richtung der Kehrwalzendrehachse aus der Kehrvorrichtung herausziehen zu können. Man muß also bei bekannten Vorrichtungen den Verschiebeweg für die Kehrwalze in Drehwalzenrichtung zumindest einseitig von der Lagervorrichtung freimachen, um einen Zugang zu der Kehrwalze zu erhalten. Dies ist insbesondere bei angetriebenen Kehrwalzen hinderlich, bei denen neben der Lagerung seitlich an der Stirnfläche auch noch die Drehantriebsübertragung angeordnet ist.

Die FR-A-2 669 050 beschreibt eine Kehrwalze mit zentraler Öffnung. Eine in diese Öffnung einsetzbare Welle und ihr lager sind abnehmbar am Gehäuse der Kehrwalze befestigt.

Es ist Aufgabe der Erfindung, eine Kehrvorrichtung der eingangs beschriebenen Art so auszubilden, daß in einfachster Weise ein Kehrwalzenaustausch möglich ist, ohne daß dazu die seitlichen Lagerungen und gegebenenfalls die Antriebsvorrichtungen entfernt werden müssen.

Diese Aufgabe wird bei einer Kehrvorrichtung der eingangs beschriebenen Art erfindungsgemäß durch die Merkmale des Anspruchs 1 gelöst.

Eine solche Ausgestaltung ermöglicht es, die Kehrwalze einfach dadurch auszuwechseln, daß die Lagerwelle axial soweit verschoben wird, daß sie aus dem innenliegenden Abschnitt der Öffnung austritt, also aus dem geschlossenen Abschnitt. Die Lagerwalze kann dann quer zur Drehachse relativ zur Lagerwelle verschoben werden, die Lagerwelle tritt dabei durch den sich an den außenliegenden Abschnitt der zentralen Öffnung anschließenden Spalt hindurch nach außen. Die Querverschiebung der Kehrwalze relativ zur Drehachse ermöglicht das Auswechseln der Kehrwalze, ohne daß die Lagervorrichtung an der Stirnseite entfernt werden muß. Dabei kann die Entnahmerichtung beliebig gewählt werden, je nachdem, in welcher Richtung der Spalt der Kehrwalze steht. So ist es beispielsweise möglich, die Kehrwalze bei einem von oben her zugänglichen Gerät nach oben hin abzuziehen.

Es ist dabei weiterhin günstig, daß beim Wiedereinsetzen der Kehrwalze die Lagerwelle zunächst in den Spalt eintritt und in diesem in die zentrale Öffnung geführt wird, so daß der Benutzer keinerlei Justierungen vornehmen muß, um die Lagerwelle schließlich in den geschlossenen inneren Abschnitt der zentralen Öffnung einzuführen. Dies erleichtert den Wechsel erheblich, da es sonst schwierig sein könnte, mit der Lagerwelle die zentrale Öffnung zu treffen.

Die beschriebene Ausgestaltung ermöglicht es weiterhin, eine im wesentlichen flächige Anlage der Kehrwalze über einen größeren Längenbereich der Lagerwelle zu erreichen, obwohl der axiale Verschiebeweg der Lagerwelle klein gehalten werden kann. Die Anlage kann nämlich über die gesamte Länge der zentralen Öffnung, also über den innenliegenden und über den außenliegenden Abschnitt erfolgen, die Verschiebung der Lagerwelle muß aber nur über die axiale Länge des innenliegenden Abschnittes möglich sein. Dadurch kann man eine erhöhte Stabilität erhalten, ohne daß besonders große Verschiebewege der Lagerwelle notwendig sind.

Im übrigen wäre es bei einer bevorzugten Ausführungsform möglich, die zentrale Öffnung im Bereich des außenliegenden Abschnittes zu verschließen, beispielsweise durch Einschieben eines komplementären Formstückes in den Spalt, so daß auch an der Spaltseite der zentralen Öffnung eine flächige Anlage und damit eine Führung erreicht werden könnte.

Bei einer ersten bevorzugten Ausführungsform ist vorgesehen, daß die Lagerwelle unrund ist und daß die zentrale Öffnung komplementär zum Querschnitt der Lagerwelle ausgebildet ist, so daß zwischen Lagerwelle und Kehrwalze eine drehfeste Verbindung entsteht. Bei dieser Ausgestaltung übernimmt also die Lagerwelle gleichzeitig die Funktion einer Antriebswelle, die über einen Formschluß mit der Kehrwalze eine Drehbewegung auf diese übertragen kann.

Es kann dabei vorgesehen sein, daß die Lagerwelle und die zentrale Öffnung nur im Bereich des außenliegenden Abschnittes einen unrunden Querschnitt aufweisen, im innenliegenden Abschnitt dagegen einen runden.

Bei dieser beschriebenen Ausführungsform ist die Lagerwelle, die gleichzeitig die Antriebswelle bildet, axial verschieblich. Es sind daher spezielle Maßnahmen vorzusehen, um die Antriebsbewegung auf die axial verschiebliche Lager- und Antriebswelle zu übertragen, beispielsweise kann dies in an sich bekannter Weise mittels eines bekannten Zahnradgetriebes erfolgen.

Bei einer anderen bevorzugten Ausführungsform ist es möglich, die Antriebswelle axial unverschieblich zu halten und trotzdem die beschriebene Lagerung vorzusehen. Bei dieser bevorzugten Ausführungsform ist nämlich die Kehrvorrichtung so ausgebildet, daß die Lagerwelle von einer axial unverschieblichen Hülse umgeben ist, die mit einem unrunden Querschnitt in den komplementär ausgebildeten Querschnitt des außenliegenden Abschnittes der zentralen Öffnung formschlüssig eingreift und dadurch eine drehfeste Verbindung mit der Kehrwalze bildet, und daß die Lagerwelle im Inneren der Hülse relativ zu dieser axial verschieblich ist. Es werden hier also die Funktion der Lagerwelle einerseits und der diese in Form einer Hülse umgebenden Antriebswelle getrennt. Die Antriebswelle greift dabei formschlüssig nur in den außenliegenden Abschnitt der zentralen Öffnung ein, die Lagerwelle, die dann vorzugsweise einen runden Querschnitt aufweist, dagegen nur in den innenliegenden Abschnitt.

Es ist dabei vorteilhaft, wenn zwischen Lagerwelle und Hülse eine Feder angeordnet ist, die die Lagerwelle in den innenliegenden Abschnitt der Öffnung verschiebt. Die Freigabe der Kehrwalze erfolgt damit durch eine axiale Verschiebung der Lagerwelle relativ zu der Hülse und entgegen der Kraft der Feder, andererseits wird die Lagerwelle beim Einsetzen der Kehrwalze durch die Feder selbsttätig in die Verriegelungsposition verschoben.

Die Feder kann beispielsweise eine die Lagerwelle umgebende, im Inneren der Hülse angeordnete Schraubenfeder sein.

Es ist vorteilhaft, wenn die Breite des Spaltes von der zentralen Öffnung nach außen hin zunimmt. Dies erleichtert das Einführen der Kehrwalze, da der Spalt eine Leit- und Zentrierfunktion übernimmt und die Lagerwelle beziehungsweise die die Lagerwelle umgebende Hülse selbsttätig in die zentrale Öffnung einführt.

Es kann vorgesehen sein, daß die Lagerwelle an ihrem der Kehrwalze abgewandten Ende einen Vorsprung aufweist, der nach dem Herausziehen der Lagerwelle aus dem innenliegenden Abschnitt der zentralen Öffnung und einer Verdrehung der Lagerwelle an einem Anschlag am Fahrgestell anliegt und eine Verschiebung der Lagerwelle in die Verriegelungsposition verhindert. Man erhält damit in einfacher Weise eine Festlegung der Lagerwelle in der Freigabeposition, dies ist insbesondere dann günstig, wenn die Lagerwelle federbeaufschlagt ist und ihre Ruheposition in der Verriegelungsstellung hat.

Ein besonders einfacher Aufbau ergibt sich dann, wenn der Vorsprung durch einen Betätigungsgriff gebildet wird. Dabei kann insbesondere vorgesehen sein, daß der Anschlag durch ein Gehäuse des Fahrgestells gebildet wird, diese Ausführung ermöglicht einen besonders einfachen Aufbau, da Betätigungsgriff und Gehäuse in jedem Fall notwendig sind, zusätzliche Anschläge müssen also nicht vorgesehen werden.

Prinzipiell genügt es, wenn die Kehrwalze nur an einer Stirnseite in der beschriebenen Weise ausgebildet ist. Es wäre möglich, die Kehrwalze auf der gegenüberliegenden Seite mittels eines kurzen Achsstummels zu lagern, der eine gewisse Verschwenkung der Kehrwalze um die Längsachse zuläßt. Zum Lösen der Kehrwalze würde es dann ausreichen, einseitig die Kehrwalze quer zur Drehachse so zu verschieben, daß die Kehrwalze von der Lagerwelle freikommt, anschließend könnte man die Kehrwalze nach einer geringen axialen Verschiebung von dem Achsstummel auf der gegenüberliegenden Seite befreien und entnehmen.

Bei einer bevorzugten Ausführungsform ist jedoch vorgesehen, daß an beiden Stirnseiten der Kehrwalze eine zentrale Öffnung mit geschlossenem innenliegendem Abschnitt und einseitig in einen Spalt einmündendem außenliegendem Abschnitt angeordnet ist. Diese symmetrische Ausgestaltung ermöglicht es dem Benutzer einerseits, die Kehrwalze in beliebiger Richtung in die Vorrichtung einzusetzen, andererseits erhält man die beschriebenen Vorteile der Querentnahme an beiden Stirnseiten, wobei gleichzeitig eine Führung der Lagerwelle über einen größeren Längenbereich möglich ist.

Auch bei einer symmetrischen Ausbildung der Kehrwalze wäre es grundsätzlich noch möglich, mit einem feststehenden Achsstummel auf einer Seite die Lagerung vorzunehmen, günstig ist es aber dann, wenn an beiden Seiten der Kehrwalze eine axial verschiebliche Lagerwelle angeordnet ist, da dann die Kehrwalze ohne Verkippung quer zu ihrer Drehrichtung entnommen und wieder eingesetzt werden kann.

Die nachfolgende Beschreibung bevorzugter Ausführungsformen dient im Zusammenhang mit der Zeichnung der näheren Erläuterung. Es zeigen:
- Figur 1:: eine Längsschnittansicht des Lagerbereiches einer Kehrwalze an einer Stirnseite derselben mit der Lagerwelle in Verriegelungsposition;
- Figur 2:: eine Ansicht ähnlich Figur 1 mit der Lagerwelle in Freigabeposition und
- Figur 3:: eine Schnittansicht längs Linie 3-3 in Figur 1.

Die nachstehend beschriebene Kehrwalze kann an Kehrvorrichtungen der verschiedensten Art verwendet werden, beispielsweise an selbstfahrenden Fahrzeugen oder an handbetriebenen fahrbaren Kehrgeräten. Allen gemeinsam ist, daß an diesen Geräten eine am Außenumfang mit Borsten besetzte, kreiszylindrische Kehrwalze drehbar gelagert ist, die bei der Fahrbewegung des Kehrgerätes in Drehung versetzt wird und dadurch die Fahrbahn des Fahrgerätes kehrt. Nachstehend wird lediglich schematisch die Lagerung einer solchen Kehrwalze 1 an einer Stirnseite derselben beschrieben. Auf der gegenüberliegenden Stirnseite kann die Kehrwalze in gleicher Weise gelagert werden oder lediglich durch eine axial verschiebliche Lagerwelle, die in eine zentrale Öffnung eintaucht, oder aber auch durch einen feststehenden Achsstummel, hier hat der Fachmann verschiedene Möglichkeiten.

Die Kehrwalze 1 schliept an ihrer Stirnseite mit einem Kunststoff-Formteil in Form eines kreiszylindrischen Einsatzes 2 ab. Zur Außenseite hin endet dieser Einsatz 2 in einer ebenen Abschlußwand 3, von der Innenseite her ist dieser kreiszylinderförmige Einsatz 2 im wesentlichen offen.

In die ebene Abschlußwand 3 ist eine zentrale Öffnung 4 eingeformt, die in einem außenliegenden, sich im wesentlichen über den gesamten Einsatz 2 erstreckenden Abschnitt 5 den Querschnitt eines regelmäßigen Sechsecks aufweist, wobei sich dieser außenliegende Abschnitt 5 in einen radialen Spalt 6 öffnet, der im Austrittsbereich aus der zentralen Öffnung 4 eine Breite hat, die dem Abstand der einander gegenüberliegenden Seiten 7 der sechseckigen zentralen Öffnung 4 entspricht. Die Breite des Spaltes 6 nimmt radial nach außen geringfügig zu, die seitliche Begrenzung des Spaltes 6 geht unmittelbar in zwei einander gegenüberliegende Seiten 7 der zentralen Öffnung 4 über.

Sowohl der außenliegende Abschnitt 5 der zentralen Öffnung 4 als auch der Spalt 6 ist über die gesamte Länge des außenliegenden Abschnittes 5 durch parallel zur Längsachse des Einsatzes 2 verlaufende Wände 8 begrenzt, am Ende des außenliegenden Abschnittes 5 der zentralen Öffnung wird die in dieser Weise abgegrenzte, fachförmige, durch den außenliegenden Abschnitt 5 der zentralen Öffnung 4 und den Spalt 6 gebildete Ausnehmung 9 durch eine parallel zur Abschlußwand 3 verlaufende ebene Wand 10 abgeschlossen, auf der gegenüberliegenden Seite ist die Ausnehmung 9 offen.

An die Wand 10 schliept sich in Verlängerung des außenliegenden Abschnittes 5 der zentralen Öffnung 4 eine kreiszylindrische Hülse 11 an, die einen innenliegenden Abschnitt 12 der zentralen Öffnung 4 ausbildet. Diese Hülse 11 steht nach innen über den Einsatz 2 vor, ihr Innendurchmesser ist kleiner als der Abstand der Seiten 7 im außenliegenden Abschnitt 5 der zentralen Öffnung 4.

Dieser Einsatz 2 ist in eine Hohlwalze 13 eingeschoben, die in der Zeichnung nicht näher dargestellte Borsten trägt und die mit dem Einsatz 2 durch formschlüssig eingreifende Vorsprünge 14 drehfest verbunden ist.

Am Rahmen 15 einer Kehrvorrichtung, der in der Zeichnung nur sehr schematisch dargestellt ist, ist axial unverschieblich, jedoch um ihre Längsachse frei drehbar, eine Hohlwelle 16 gelagert, die an einem seitlich über den Rahmen 15 vorstehenden Ende einen Mitnehmer 17 mit einem sechseckförmigen Querschnitt ausbildet. Dieser Mitnehmer 17 ist komplementär zum sechseckigen außenliegenden Abschnitt 5 der zentralen Öffnung 4 ausgebildet und greift bei eingesetzter Kehrwalze 1 in diesen außenliegenden Abschnitt 5 ein, wobei der Mitnehmer 17 mit vier der sechs Seitenflächen des sechseckigen Querschnittes flächig an dem außenliegenden Abschnitt 5 anliegt.

Die Hohlwelle 16 trägt ein Kettenrad 18, über welches die Hohlwelle 16 verdrehbar ist, wobei sie durch den Formschluß mit dem Einsatz 2 die Kehrwalze 1 ebenfalls in Drehbewegung versetzt.

Im Inneren der Hohlwelle 16 ist eine Lagerwelle 19 axial verschieblich und frei drehbar gelagert, die mit einem im Querschnitt kreisrunden vorderen Ende 20 über den Mitnehmer 17 der Hohlwelle 16 hervorsteht und in diesem Bereich in den innenliegenden Abschnitt 12 der zentralen Öffnung 4 eintaucht. Der Außendurchmesser des Endes 20 entspricht dem Innendurchmesser der zentralen Öffnung 4 im innenliegenden Abschnitt 12, so daß eine flächige Anlage zwischen dem Ende 20 und der zentralen Öffnung 4 erfolgt; das Ende 20 kann angeschrägt sein.

An das Ende 20 schließt sich ein Bereich der Lagerwelle 19 mit geringerem Außendurchmesser an, so daß zwischen der Lagerwelle 19 einerseits und der Hohlwelle 16 andererseits ein Ringraum 21 ausgebildet wird, in dem eine die Lagerwelle 19 umgebende Schraubenfeder 22 angeordnet ist. Diese stützt sich einerseits an einer Stufe 23 der Lagerwelle 19 und andererseits an einer Stufe 24 der Hohlwelle 16 ab, so daß die Lagerwelle 19 durch die Wirkung der Schraubenfeder 22 in Richtung auf die Kehrwalze 1 aus der Hohlwelle 16 herausgedrückt wird.

Am gegenüberliegenden Ende geht die Lagerwelle 19 in einen abgewinkelten Griffteil 25 über, an dem die Lagerwelle 19 im Inneren der Hohlwelle 16 axial verschoben und verdreht werden kann. Am Rahmen 15 sind zwei Anschläge 26 und 27 vorgesehen, an denen das Griffteil 25 bei unterschiedlichen Axialpositionen und unterschiedlicher Winkelstellung angelegt werden kann. Dabei sind die Positionierungen der Abstände und Winkelstellungen so gewählt, daß bei der Anlage am innenliegenden Anschlag 26 das Ende 20 der Lagerwelle 19 aus der Hohlwelle 16 hervorsteht, bei Anlage des Griffteils 25 an einem äußeren Anschlag 27 ist das Ende 20 dagegen vollständig in die Hohlwelle 16 eingezogen.

Im normalen Betrieb liegt das Griffteil 25 am inneren Anschlag 26 an, das Ende 20 taucht dann in den innenliegenden Abschnitt 12 der zentralen Öffnung 4 ein und lagert dadurch den Einsatz 2 und damit die gesamte Kehrwalze 1 frei drehbar. Gleichzeitig greift die die Lagerwelle 19 umgebende Hohlwelle 16 formschlüssig in den außenliegenden Abschnitt 5 der zentralen Öffnung 4 ein und stellt somit eine drehfeste Verbindung mit dem Kettenrad 18 her, das in herkömmlicher Weise über einen in der Zeichnung nicht dargestellten Kettenzug verdreht wird, beispielsweise durch einen Elektromotor. Die Kehrwalze wird dabei mitgenommen und führt eine Drehbewegung aus.

Zum Auswechseln der Kehrwalze 1 wird die Lagerwelle 19 mit Hilfe des Griffteils 25 in axialer Richtung entgegen der Federkraft der Schraubenfeder 22 verschoben, bis das Ende 20 vollständig in die Hohlwelle 16 eintaucht und somit den innenliegenden Abschnitt 12 der zentralen Öffnung 4 freigibt. In dieser Position läßt sich die Lagerwelle 19 festlegen, indem die Lagerwelle mittels des Griffteils 25 verdreht und das Griffteil 25 an den äußeren Anschlag 27 angelegt wird. Es ist jetzt möglich, die Kehrwalze 1 quer zu ihrer Längsrichtung relativ zu dem Mitnehmer 17 zu verschieben, der dabei durch den Spalt 6 nach außen tritt. Dadurch wird die Kehrwalze 1 freigegeben.

Zum Einsetzen einer neuen Kehrwalze wird in umgekehrter Weise vorgegangen, wobei der sechseckige Mitnehmer 17 durch die konvergierenden Wände 8 des Spaltes 6 zentriert und in formschlüssiger Anlage an die Begrenzungswände des außenliegenden Abschnittes 5 der zentralen Öffnung 4 geführt wird. Sobald der Mitnehmer 17 in die zentrale Öffnung 4 gelangt ist, wird die Lagerwelle 19 nach Verdrehung des Griffteils 25 unter der Wirkung der Schraubenfeder 22 in ihre vorgeschobene Position verschoben, dabei tritt das Ende 20 in den innenliegenden Abschnitt 12 der zentralen Öffnung 4 ein und lagert die Kehrwalze 1. Gegebenenfalls kann der Spalt 6 anschließend durch ein eingesetztes Formstück verschlossen werden, so daß der Mitnehmer 17 vom außenliegenden Abschnitt 5 der zentralen Öffnung 4 allseitig umschlossen wird, unbedingt notwendig ist dies jedoch nicht.

## Patentansprüche

1. Kehrvorrichtung mit einem Fahrgestell und mit einer um eine Drehachse drehbar an diesem gelagerten Kehrwalze mit je einer lösbaren Lagerung an beiden Stirnseiten der Kehrwalze, wobei an mindestens einer Stirnseite der Kehrwalze (1) eine Lagerwelle (19) in eine zentrale Öffnung (4) der Kehrwalze (1) eintauch dadurch gekennzeichnet, daß die Öffnung (4) einen innenliegenden geschlossenen Abschnitt (12) und einen weiter außenliegenden Abschnitt (5) aufweist, und sich an die Öffnung (4) im außenliegenden Abschnitt (5) ein radialer, bis an den Außenumfang der Kehrwalze (1) reichender Spalt (6) mit einer Breite anschließt, die mindestens gleich dem Durchmesser der Öffnung (4) ist, und daß die in die zentrale Öffnung (4) eintauchende Lagerwelle (19) in dieser axial zwischen einer in den innenliegenden Abschnitt (12) eintauchenden Verriegelungsposition und einer aus dieser bis in den außenliegenden Abschnitt (5) zurückgezogenen Freigabeposition verschiebbar ist.

2. Kehrvorrichtung nach Anspruch 1, dadurch gekennzeichnet, daß die Lagerwelle unrund ist und daß die zentrale Öffnung (4) komplementär zum Querschnitt der Lagerwelle ausgebildet ist, so daß zwischen Lagerwelle (19) und Kehrwalze (1) eine drehfeste Verbindung entsteht.

3. Kehrvorrichtung nach Anspruch 2, dadurch gekennzeichnet, daß Lagerwelle und zentrale Öffnung nur im Bereich des außenliegenden Abschnittes (5) einen unrunden Querschnitt aufweisen, im innenliegenden Abschnitt (12) dagegen einen runden.

4. Kehrvorrichtung nach Anspruch 1, dadurch gekennzeichnet, daß die Lagerwelle (19) von einer axial unverschieblichen Hülse (16) umgeben ist, die mit einem unrunden Querschnitt (17) in den komplementär ausgebildeten Querschnitt des außenliegenden Abschnittes (5) der zentralen Öffnung (4) formschlüssig eingreift und dadurch eine drehfeste Verbindung mit der Kehrwalze (1) ausbildet, und daß die Lagerwelle (19) im Inneren der Hülse (16) relativ zu dieser axial verschieblich ist.

5. Kehrvorrichtung nach Anspruch 4, dadurch gekennzeichnet, daß zwischen Lagerwelle (19) und Hülse (16) eine Feder (22) angeordnet ist, die die Lagerwelle (19) in den innenliegenden Abschnitt (12) der Öffnung (4) vorschiebt.

6. Kehrvorrichtung nach Anspruch 5, dadurch gekennzeichnet, daß die Feder (22) eine die Lagerwelle (19) umgebende, im Inneren der Hülse (16) angeordnete Schraubenfeder ist.

7. Kehrvorrichtung nach einem der voranstehenden Ansprüche, dadurch gekennzeichnet, daß die Breite des Spaltes (6) von der zentralen Öffnung (4) nach außen hin zunimmt.

8. Kehrvorrichtung nach einem der voranstehenden Ansprüche, dadurch gekennzeichnet, daß die Lagerwelle (19) an ihrem der Kehrwalze (1) abgewandten Ende einen Vorsprung (25) aufweist, der nach dem Herausziehen der Lagerwelle (19) aus dem innenliegenden Abschnitt (12) der zentralen Öffnung (4) und einer Verdrehung der Lagerwelle (19) an einem Anschlag (27) am Fahrgestell anliegt und eine Verschiebung der Lagerwelle (19) in die Verriegelungsposition verhindert.

9. Kehrvorrichtung nach Anspruch 8, dadurch gekennzeichnet, daß der Vorsprung (25) durch einen Betätigungsgriff gebildet wird.

10. Kehrvorrichtung nach Anspruch 8 oder 9, dadurch gekennzeichnet, daß der Anschlag (27) durch ein Gehäuse (15) des Fahrgestells gebildet wird.

11. Kehrvorrichtung nach einem der voranstehenden Ansprüche, dadurch gekennzeichnet, daß an beiden Stirnseiten der Kehrwalze (1) eine zentrale Öffnung (4) mit geschlossenem innenliegendem Abschnitt (12) und einseitig in einen Spalt (6) einmündendem, außenliegendem Abschnitt (5) angeordnet ist.

12. Kehrvorrichtung nach einem der voranstehenden Ansprüche, dadurch gekennzeichnet, daß an beiden Seiten der Kehrwalze (1) eine axial verschiebliche Lagerwelle (19) angeordnet ist.

## Claims

1. A sweeping device comprising a chassis and a sweeping drum mounted on the chassis so as to be rotatable about a rotation axis and having a detachable mounting at either end of the sweeping drum, wherein, at at least one end of the sweeping drum (1), a bearing shaft (19) extends into a central opening (4) in the sweeping drum (1), characterised in that the opening (4) has an inner, closed portion (12) and a further, outer portion (5), in that a radial gap (6), extending as far as the outer circumference of the sweeping drum (1), adjoins the opening (4) in the outer portion (5) and has a width at least equal to the diameter of the opening (4), and in that the bearing shaft (19), extending into the central opening (4), is axially displaceable in the latter between a locking position in which it extends into the inner portion (12), and a release position in which it is withdrawn from the locking position into the outer portion (5).

2. A sweeping device according to claim 1, characterised in that the bearing shaft is non-round and in that the central opening (4) is formed so as to be complementary to the cross-section of the bearing shaft so that a rotationally fixed connection is produced between the bearing shaft (19) and the sweeping drum (1).

3. A sweeping device according to claim 2, characterised in that the bearing shaft and the central opening have a non-round cross-section only in the region of the outer portion (5), but in the inner portion (12) have a round cross-section.

4. A sweeping device according to claim 1, characterised in that the bearing shaft (19) is surrounded by an axially non-displaceable sleeve (16) which has a non-round cross-section (17) and engages positively in the complementary cross-section of the outer portion (5) of the central opening (4) and thereby forms a rotationally fixed connection to the sweeping drum (1), and in that the bearing shaft (19) is axially displaceable inside the sleeve (16) relative thereto.

5. A sweeping device according to claim 4, characterised in that a spring (22) is arranged between the bearing shaft (19) and the sleeve (16) and pushes the bearing shaft (19) forwards into the inner portion (12) of the opening (4).

6. A sweeping device according to claim 5, characterised in that the spring (22) is a helical spring surrounding the bearing shaft (19) and arranged inside the sleeve (16).

7. A sweeping device according to any one of the preceding claims, characterised in that the width of the gap (6) increases outwards from the central opening (4).

8. A sweeping device according to any one of the preceding claims, characterised in that the bearing shaft (19) has, on its end remote from the sweeping drum (1), a projection (25) which rests against a stop (27) on the chassis after the bearing shaft (19) has been withdrawn from the inner portion (12) of the central opening (4) and after rotation of the bearing shaft (19) and which prevents displacement of the bearing shaft (19) into the locking position.

9. A sweeping device according to claim 8, characterised in that the projection (25) is formed by an operating handle.

10. A sweeping device according to claim 8 or 9, characterised in that the stop (27) is formed by a housing (15) of the chassis.

11. A sweeping device according to any one of the preceding claims, characterised in that a central opening (4) is provided at both ends of the sweeping drum (1) and has a closed, inner portion (12) and an outer portion (5) opening into a gap (6) at one end.

12. A sweeping device according to any one of the preceding claims, characterised in that an axially displaceable bearing shaft (19) is arranged at both ends of the sweeping drum (1).

## Revendications

1. Dispositif de balayage comportant un châssis et un rouleau de balayage monté sur celui-ci en rotation autour d'un axe de rotation, avec montage respectif détachable sur les deux faces frontales du rouleau de balayage, un arbre de palier (19) plongeant sur au moins une face frontale du rouleau de balayage (1) dans une ouverture centrale (4) du rouleau de balayage (1), caractérisé en ce que l'ouverture (4) présente un tronçon intérieur (12) fermé et un tronçon situé plus vers l'extérieur (5) et en ce qu'à l'ouverture (4) ménagée dans le tronçon extérieur (5) se raccorde une fente (6) radiale allant jusqu'à la périphérie extérieure du rouleau de balayage (1), avec une largeur qui est au moins égale au diamètre de l'ouverture (4), et en ce que l'arbre de palier (19) plongeant dans l'ouverture centrale (4) est susceptible de se déplacer axialement dans celle-ci entre une position de verrouillage plongeant dans le tronçon intérieur (12) et une position de libération rétractée hors de ladite ouverture jusque dans le tronçon extérieur (5).

2. Dispositif de balayage selon la revendication 1, caractérisé en ce que l'arbre de palier est non circulaire et en ce que l'ouverture centrale (4) est réalisée complémentaire à la section de l'arbre de palier, de sorte qu'il se produit une liaison solidaire en rotation entre l'arbre de palier (19) et le rouleau de balayage (1).

3. Dispositif de balayage selon la revendication 2, caractérisé en ce que l'arbre de palier et l'ouverture centrale présentent une section non circulaire seulement dans la région du tronçon extérieur (5), tandis que dans le tronçon intérieur (12), ils présentent une section circulaire.

4. Dispositif de balayage selon la revendication 1, caractérisé en ce que l'arbre de palier (19) est entouré par une douille (16) qui n'est pas susceptible d'être déplacée axialement et qui s'engage avec une section (17) non circulaire dans la section réalisée complémentaire du tronçon extérieur (5) de l'ouverture centrale (4), par coopération de formes, formant ainsi une liaison solidaire en rotation avec le rouleau de balayage (1), et en ce que l'arbre de palier (19) est susceptible d'être déplacé à l'intérieur de la douille (16), axialement par rapport à celle-ci.

5. Dispositif de balayage selon la revendication 4, caractérisé en ce qu'entre l'arbre de palier (19) et la douille (16) est agencé un ressort (22) qui pousse l'arbre de palier (19) dans le tronçon intérieur (12) de l'ouverture (4).

6. Dispositif de balayage selon la revendication 5, caractérisé en ce que le ressort (22) est un ressort hélicoïdal agencé à l'intérieur de la douille (16) et entourant l'arbre de palier (19).

7. Dispositif de balayage selon l'une quelconque des revendications précédentes, caractérisé en ce que la largeur de la fente (6) augmente depuis l'ouverture centrale (4) vers l'extérieur.

8. Dispositif de balayage selon l'une quelconque des revendications précédentes, caractérisé en ce que l'arbre de palier (19) présente sur son extrémité détournée du rouleau de balayage (1) une saillie (25) qui, après avoir retiré l'arbre de palier (19) hors du tronçon intérieur (12) de l'ouverture centrale (4) et après avoir fait tourner l'arbre de palier (19), vient en appui contre une butée (27) sur le châssis et empêche que l'arbre de palier (19) se déplace jusque dans la position de verrouillage.

9. Dispositif de balayage selon la revendication 8, caractérisé en ce que la saillie (25) est formée par une poignée d'actionnement.

10. Dispositif de balayage selon l'une ou l'autre des revendications 8 et 9, caractérisé en ce que la butée (27) est formée par un boîtier (15) du châssis.

11. Dispositif de balayage selon l'une quelconque des revendications précédentes, caractérisé en ce que sur les deux faces frontales du rouleau de balayage (1) est ménagée une ouverture centrale (4) avec un tronçon intérieur (12) fermé et un tronçon extérieur (5) débouchant d'un côté dans une fente (6).

12. Dispositif de balayage selon l'une quelconque des revendications précédentes, caractérisé en ce que sur les deux côtés du rouleau de balayage est agencé un arbre de palier (19) susceptible d'être déplacé axialement.
